# FASCICULE DE BREVET EUROPEEN

(11) **EP 0 412 010 B1**
(45) Date de publication et mention de la délivrance du brevet: **26.05.1993**
(21) Numéro de dépôt: 90402204.3
(22) Date de dépôt: 01.08.1990
(51) Int. Cl.: F02D 41/08, F02D 41/14

(54) **Procédé de regulation du ralenti d'un moteur à combustion interne**
Verfahren zur Regelung der Leerlaufdrehzahl einer inneren Brennkraftmaschine
Method for regulating the idle-running of an internal combustion engine

(30) Priorité: 02.08.1989 FR 8910439
(43) Date de publication de la demande: 06.02.1991
(73) Titulaire: REGIE NATIONALE DES USINES RENAULT, 92109 Boulogne-Billancourt (FR)
(72) Inventeur: Taupin, Jean-Marie, F-92140 Clamart (FR); Boutet, Frank, F-78470 St-Remy-Les-Chevreuse (FR); Marchard, Richard, F-91730 Chamarande (FR)
(74) Mandataire: Ernst-Schonberg, Michel

(56) Documents cités:
- EP-A- 0 153 012
- EP-A- 0 206 271
- EP-A- 0 223 430
- EP-A- 0 306 906
- US-A- 4 378 766

## Description

L'invention concerne la régulation du régime du moteur au ralenti pour des moteurs à combustion interne comportant un calculateur de régulation du ralenti qui pilote une électrovanne de bipasse du papillon, permettant de modifier le remplissage du moteur en vue de réguler le ralenti et également pour des moteurs à essence à injection monopoint ou multipoint comportant un calculateur qui pilote à la fois l'injection d'essence, pour assurer la richesse voulue à tous les régimes, l'allumage, et également une électrovanne de bipasse du papillon, permettant de modifier le remplissage du moteur en vue de réguler le ralenti.

On sait que, sur de tels moteurs, on a intérêt à ménager un volume d'admission important en aval du papillon des gaz pour améliorer la puissance. Il en résulte, par contre, une grande inertie pour la régulation qui, lors des retours au ralenti, peut conduire jusqu'au calage du moteur. Cet inconvénient est encore aggravé par la présence sur le véhicule de consommateurs d'énergie, tels que direction assistée, boîte de vitesses automatique, climatisation, qui perturbent de manière viable le ralentissement du moteur.

En raison de ces difficultés, la régulation du ralenti par action sur l'électrovanne a jusqu'ici été limitée à une régulation comportant un terme proportionnel et un terme intégral, mais sans terme différentiel en raison des grandes fluctuations des paramètres lors du retour au ralenti. En outre, il a été nécessaire d'ajouter de nombreux capteurs dont un pressostat de direction assistée, et des capteurs d'état de fonctionnement de la boîte de vitesses automatique s'il y a lieu ou de la climatisation, afin d'agir sur le calculateur pour accroître en conséquence l'ouverture de la vanne afin de pallier tout calage lors du fonctionnement de ces consommateurs. L'ensemble est finalement assez compliqué et d'un fonctionnement néanmoins assez peu satisfaisant.

Le document EP-A-223 430 (HONDA) décrit un procédé de régulation du ralenti d'un moteur à essence à injection plus simple, comportant une vanne d'air de bi-passe du papillon des gaz commandée par un courant haché dont le rapport cyclique d'ouverture est produit à partir d'un calculateur appliquant une formule linéaire avec un terme constant, un terme intégral et un terme proportionnel. Le calculateur applique en outre un terme différentiel évalué en calculant directement la dérivée par rapport au temps de la période entre deux points morts hauts.

Toutefois, ce procédé ne permet pas d'assurer une régulation optimale du ralenti notamment en ce que le volume d'air en aval du papillon n'est pas pris en compte.

Le but de l'invention est de trouver un procédé de régulation du ralenti d'un tel moteur, mis en oeuvre dans le calculateur habituel pour commander la vanne d'air, et qui élimine les inconvénients précédents, en simplifiant le dispositif, notamment par la suppression de la plupart des capteurs, tout en améliorant sa sécurité de fonctionnement et ses performances.

Conformément à l'invention, le rapport cyclique de l'ouverture de la vanne d'air, qui selon l'habitude, est calculé par addition d'une constante, d'un terme intégral et d'un terme proportionnel, se voit rajouter un terme différentiel calculé directement à partir de la dérivée par rapport au temps de la période entre deux points morts hauts, convenablement filtrée et multipliée par un gain variable en fonction de divers paramètres.

Le filtrage est assuré par le calcul, non par rapport au temps mais par rapport au nombre de points morts hauts, en calculant à chaque point mort haut la dérivée brute en multipliant par un facteur d'échelle la différence entre la période mesurée et la période précédente, puis en calculant la dérivée filtrée en incrémentant la valeur précédente de cette dérivée d'une certaine fraction seulement de la différence entre la dérivée brute et cette valeur précédente.

Par ailleurs, le gain variable est calculé en effectuant le produit de plusieurs termes évalués à partir de tables, chacun en fonction d'un paramètre.

En particulier, le premier terme tenant compte des variations du régime est calculé, au signe près et à un facteur près, en multipliant la dérivée précédemment évaluée par le carré du régime, le résultat étant utilisé en entrée dans une table qui donne le facteur de correction de régime.

Un deuxième terme de correction de fréquence des oscillations est calculé également par une table avec en entrée une fonction d'accumulation qui se trouve incrémentée d'une première valeur, et plafonnée à un maximum, si la fonction de variation du régime calculée précédemment sort de la bande correspondant à une certaine valeur d'hystérésis de part et d'autre du zéro, et décrémentée d'une seconde valeur à chaque point mort haut, avec une valeur plancher.

Enfin, un troisième terme est fonction de la température de l'eau et calculé également par une table en fonction de la température de l'eau mesurée.

D'autres particularités de l'invention apparaîtront dans la description qui va suivre d'un mode de mise en oeuvre pris comme exemple en se référant aux diagrammes annexés, parmi lesquels :
la figure 1 représente en fonction du nombre de points morts hauts, les variations du terme de variations de régime en fonction du temps; et
la figure 2 reprsente, toujours en fonction du nombre de points morts hauts, la valeur de la fonction d'accumulation.

Conformément à l'invention, le rapport cyclique d'ouverture R de la vanne d'air est calculé par l'expression$\text{R = C + TI + TP + TD}$
dans laquelle les trois premiers termes sont les termes habituels, à savoir une constante C, un terme intégral TI et un terme proportionnel TP, TD étant le terme différentiel rajouté conformément à l'invention.

Ce terme différentiel TD est calculé directement en prenant la dérivée D par rapport au temps de la période P entre deux points morts hauts, convenablement filtrée et mutlipliée par un gain G variable en fonction de divers paramètres, de manière que l'on ait$\text{TD = G x D}$

Conformément à l'invention, le filtrage a lieu non par rapport au temps mais par rapport au nombre de points morts hauts. Pour cela, à chaque point mort haut d'indice i, on calcule la dérivée brute B en multipliant par un facteur b l'écart entre la période Pᵢ (nombre d'impulsions d'horloge comptabilisé entre deux points morts hauts) et la période précédente Pᵢ₋₁ mise en mémoire, donc${\text{B = b(P}}_{\text{i}} {\text{-P}}_{\text{i-1}} \text{)}$

D'autre part, la dérivée filtrée à l'instant i est calculée par${\text{Di = D}}_{\text{i-1}} {\text{+ a (B-D}}_{\text{i-1}} \text{)}$
c'est-à-dire en incrémentant la valeur précédente de valeur filtrée Dᵢ₋₁ d'une fraction seulement a de l'écart entre la dérivée brute et cette valeur précédente.

D'autre part, conformément à l'invention, le gain variable G est calculé en effectuant le produit de plusieurs termes correctifs évalués à partir de tables, chacun en fonction d'un paramètre.

Le premier de ces termes est un terme de correction en fonction du régime CR. Il est calculé par une table, par exemple en neuf points, en fonction d'un facteur signé DN de variation du régime, lui-même calculé par${\text{DN = - D x N}}^{\text{x}} \text{/k}$
dans laquelle N est le régime moteur et k un facteur choisi, comme b, pour que les variations pratiques utilisent au mieux la capacité des registres utilisés et x une valeur calibrable. Il y a, en outre, intérêt à choisir pour la valeur de k une puissance de 2 pour remplacer la division par un simple décalage des bits, ou plus simplement encore, en sélectionnant l'octet de poids fort.

Le deuxième terme est de préférence un terme de correction de fréquence CF, évalué également à partir d'une table en fonction d'une fonction d'accumulation F, traduisant le nombre et l'amplitude d'oscillations du terme DN.

Les figures 1 et 2 illustrent l'application d'une telle variation et l'on voit les divers accroissements correspondant aux divers franchissements des courbes -h, +h par la fonction DN, ainsi que la réinitialisation de cette fonction au bout d'un temps défini.

Enfin, un troisième terme CT de correction de température est également évalué par une table en fonction de la température de l'eau TE mesurée directement.

En définitive, le gain G est calculé par$\text{G = CR x CF x CT.}$

En conséquence, l'application par le calculateur habituel du procédé selon l'invention, permet une grande simplification de l'ensemble du dispositif en le débarrassant des nombreux capteurs d'état et du pressostat de direction assistée.

D'autre part, il en résulte une très grande simplification du calibrage des paramètres, étant donné que les divers paramètres une fois déterminés ont une valeur quasiment universelle. Seule la table de correction de température CT est à adapter au type de moteur et à la cylindrée.

Enfin, il en résulte une très grande efficacité pour les raisons suivantes :
- la présence du terme différentiel TD dans le calcul de R supprime en grande partie l'effet nuisible dû au volume en aval du papillon (dit "effet plenum").
- la correction du gain variable G en fonction de DN tient compte du couple de frottements auquel est soumis le moteur et permet, par la table de correction en fonction du régime CR, d'avoir des gains différents, d'une part, pour les retours au ralenti normaux et pour les retours au ralenti à problème, notamment lorsqu'un des consommateurs tire de la puissance sur le moteur et accroît les risques de calage et, d'autre part, pour les montées en régime et les décélérations avec vitesse engagée.
- l'influence du terme de correction de fréquence CF sur le gain permet de modifier la correction différentielle dans les cas critiques, tels que les oscillations de forte amplitude à haute fréquence, évitant les risques de reprise brutale de l'injection après coupure en décélération, ainsi que les instabilités du moteur. En effet, dans ces conditions, la fonction d'accumulation F s'élève, éventuellement jusqu'à son plafond, ce qui correspond à une réduction du gain, alors qu'au contraire, en cas de stabilité, cette fonction décroît, éventuellement jusqu'à sa valeur plancher, ce qui correspond dans la table à des gains plus forts.
- enfin, le terme CT de correction en fonction de la température de l'eau permet de tenir compte des besoins de moteurs différents, de la non linéarité de la vanne d'air, et de la différence de sensibilité du moteur au calage selon la température.

## Revendications

1. Procédé de régulation du ralenti d'un moteur à essence à injection, comportant une vanne d'air de bi-passe du papillon des gaz commandée par un courant haché dont le rapport cyclique d'ouverture (R) est calculé par un calculateur appliquant une formule linéaire avec terme constant, terme intégral et terme proportionnel, le calculateur appliquant en outre un terme différentiel évalué en calculant directement la dérivée (D) par rapport au temps de la période (P) entre deux points morts hauts, caractérisé par le fait que ladite dérivée est convenablement filtrée et multipliée par un gain (G) variable en fonction de divers paramètres, et par le fait que ladite dérivée (D) est filtrée non par rapport au temps mais par rapport au nombre de points morts hauts, en calculant à chaque point mort haut la dérivée brute (B) par multiplication par un facteur (b) de l'écart entre la valeur actuelle (Pi) de la période et la valeur précédente (Pi - 1), puis en calculant la dérivée filtrée (Di) en incrémentant la valeur précédente (Di - 1) d'une fraction seulement (a) de l'écart entre la dérivée brute (B) et cette valeur précédente (Di - 1).

2. Procédé selon la revendication 1, caractérisé par le fait que le gain variable (G) est calculé en effectuant le produit de plusieurs termes correctifs évalués à partir de tables, chacun en fonction d'un paramètre.

3. Procédé selon la revendication 2, caractérisé par le fait qu'on utilise un premier terme de correction en fonction du régime (CR) évalué à l'aide d'une table en fonction d'un terme (DN) de variation du régime, lui-même calculé au signe près et à un facteur près en multipliant ladite dérivée filtrée (D) par une puissance du régime (N).

4. Procédé selon la revendication 3, caractérisé par le fait que l'on utilise un deuxième terme (CF) de correction en fonction de la fréquence évaluée à partir d'une table en fonction d'une certaine fonction d'accumulation (F) dans un registre avec valeur plafond et valeur plancher, en incrémentant le registre chaque fois que la variable de variation du régime (DN) calculée précédemment sort d'une bande représentant en plus et en moins une certaine valeur d'hystérésis (h) par rapport au zéro, et en décrémentant le registre d'une seconde valeur (q) dès que la variation du régime (DN) ne dépasse pas les seuils (h) pendant un temps défini.

5. Procédé selon l'une quelconque des revendications 2 à 4, caractérisé par le fait que l'on utilise un troisième terme (CT) de correction de température évalué par une table en fonction de la température de l'eau (TE).

## Patentansprüche

1. Verfahren zur Regelung des Leerlaufs eines Benzin-Einspritzmotors, wobei ein Nebenstrom-Luftventil der Drosselklappe von einem zerhackten Strom angesteuert wird, dessen zyklisches Öffnungsverhältnis (R) von einem Rechner berechnet wird unter Verwendung einer linearen Formel mit einem konstanten Glied, einem Integralglied und einem Proportionalglied und außerdem unter Verwendung eines Differentialglieds, das ermittelt wird durch direkte Berechnung der Ableitung (D) nach der Zeit der Periode (P) zwischen zwei oberen Totpunkten, dadurch gekennzeichnet, daß die Ableitung in geeigneter Weise gefiltert und multipliziert wird mit einem Verstärkungsfaktor (G), der sich als Funktion der verschiedenen Parameter ändert und dadurch, daß die Ableitung (D) nicht nach der Zeit, sondern nach der Anzahl der oberen Totpunkte gefiltert wird, unter Berechnung bei jedem oberen Totpunkt der Roh-Ableitung (B) durch Multiplikation mit einem Faktor (b) des Abstandes zwischen dem aktuellen Wert (Pi) der Periode und dem vorhergehenden Wert (Pi-1), wonach die gefilterte Ableitung (Di) berechnet wird durch Zuwachs des vorhergehenden Wertes (D-1) von nur einem Teil (a) des Abstandes zwischen der Roh-Ableitung (B) und diesem vorhergehenden Wert (Di-1).

2. Verfahren nach Anspruch 1, dadurch gekennzeichnet, daß der variable Verstärkungsfaktor (G) berechnet wird durch Bildung des Produkts aus mehreren Korrekturgliedern, welche Tabellen entnommen werden und deren jedes die Funktion eines Parameters ist.

3. Verfahren nach Anspruch 2, dadurch gekennzeichnet, daß ein erstes Korrekturglied (CR) als Funktion des Leerlaufs mittels einer Tabelle als Funktion eines Gliedes (DN) der Anderung des Leerlaufs ermittelt wird, wobei letzteres bis auf das Vorzeichen und einen Faktor berechnet wird, durch Multiplikation der gefilterten Ableitung (D) mit einer Potenz des Leerlaufs (N).

4. Verfahren nach Anspruch 3, dadurch gekennzeichnet, daß ein zweites Korrekturglied (CF) als Funktion der Frequenz verwendet wird, die aus einer Tabelle als Funktion einer gewissen Zuwachsfunktion (F) in einem Speicher mit oberem und unterem Grenzwert ermittelt wird, wobei der Speicher jedesmal einen Zuwachs erfährt, wenn die Variationsvariable des Leerlaufs (DN), die vorher berechnet worden ist, eine Bandbreite verläßt, die einen Hysteresewert (h) beidseitig von Null umfaßt und wobei der Speicher eine Abnahme um einen zweiten Wert (q) erfährt, sofern die Veränderung des Leerlaufs (DN) die Grenzwerte während einer bestimmten Zeit nicht überschreitet.

5. Verfahren nach einem der Ansprüche 2 bis 4, dadurch gekennzeichnet, daß ein drittes Korrekturglied (CT) für die Temperatur verwendet wird, welches aus einer Tabelle als Funktion der Wassertemperatur (TE) ermittelt wird.

## Claims

1. A method of regulating the idling of an injection type petrol engine, comprising an air valve bypassing the throttle valve controlled by a chopped current whose cyclical opening ratio (R) is calculated by a computer applying a linear formula with a constant term, an integral term and a proportional term, the computer also applying a differential term evaluated by directly calculating the derivative (D) with respect to the time of the period (P) between two top dead centres, characterized in that this derivative is appropriately filtered and multiplied by a gain (G) variable as a function of various parameters and in that the derivative (D) is filtered not with respect to time but with respect to the number of top dead centres, calculating the gross derivative (B) at each top dead centre by multiplying the difference between the actual value (Pi) of the period and the preceding value (Pi - 1) by a factor (b) and then calculating the filtered derivative (Di) by increasing the preceding value (Di - 1) by only a fraction (a) of the difference between the gross derivative (B) and this preceding value (Di - 1).

2. A method as claimed in claim 1, characterized in that the variable gain (G) is calculated by obtaining the product of several correction terms evaluated from tables, each as a function of a parameter.

3. A method as claimed in claim 2, characterized in that use is made of a first term of correction as a function of speed (CR) evaluated by means of a table as a function of a term (DN) of speed variation, itself calculated approximately to a sign and a factor by multiplying the filtered derivative (D) by a power of the speed (N).

4. A method as claimed in claim 3, characterized in that use is made of a second term of correction (CF) as a function of frequency evaluated from a table as a function of a certain accumulation function (F) in a register with a ceiling value and a floor value, increasing the register each time that the speed variation variable (DN) calculated previously leaves a band representing a certain hysteresis value (h) as a plus or minus with respect to zero, and decreasing the register by a second value (q) as soon as the speed variation (DN) does not exceed the thresholds (h) for a predetermined time.

5. A method as claimed any one of claims 2 to 4, characterized in that use is made of a third term of correction (CT) of temperature evaluated by means of a table as a function of water temperature (TE).
